# EUROPÄISCHE PATENTSCHRIFT

(11) **EP 4 142 556 B1**
(45) Veröffentlichungstag und Bekanntmachung des Hinweises auf die Patenterteilung: **18.03.2026**
(21) Anmeldenummer: 21719547.8
(22) Anmeldetag: 09.04.2021
(51) Int. Cl.: A47K 3/12

(54) **BADEWANNENKISSEN**
BATH CUSHION
COUSSIN DE BAIN

(30) Priorität: 28.04.2020 DE 202020102377 U
(43) Veröffentlichungstag der Anmeldung: 08.03.2023
(73) Patentinhaber: Badesofa Interior Design GmbH, 50670 Köln (DE)
(72) Erfinder: STEGER, Martin, 50996 Köln (DE); STEGER, Natalie, 50996 Köln (DE); GÖTZ, Annika, 50933 Köln (DE)
(74) Vertreter: Freischem & Partner Patentanwälte mbB
(86) Internationale Anmeldenummer: PCT/EP2021/059350
(87) Internationale Veröffentlichungsnummer: WO 2021/219348

(56) Entgegenhaltungen:
- WO-A1-2009/018669
- CN-A- 109 171 516
- CN-U- 208 692 797
- DE-U1- 20 302 311
- DE-U1- 202016 004 818
- DE-U1- 202017 000 157
- US-A1- 2007 214 561
- US-A1- 2017 251 883
- US-A1- 2017 280 879

## Beschreibung

Die Erfindung betrifft ein Badewannenkissen.

Unter einem Badewannenkissen ist insbesondere ein Kissen zu verstehen, das zur Verwendung in einer mit Wasser gefüllten Badewanne geeignet und bestimmt ist.

Bisher sind Badewannenkissen aus wasserdichten Materialien gefertigt worden. Dadurch wurde verhindert, dass Wasser in das Innere des Badewannenkissens eintritt. Nachteilig an derartigen Badewannenkissen ist insbesondere ihr Auftrieb. Dieser führt dazu, dass die Badewannenkissen aufschwimmen und dadurch unkomfortabel in ihrer Verwendung zum Auspolstern der Badewanne werden.

Darüber hinaus weisen die verwendeten wasserdichten Materialien - regelmäßig folienartige Kunststoffmaterialien - keine besonders angenehme Haptik auf. Derartige Badewannenkissen lassen insbesondere die typische textile Haptik vermissen, wie man sie von konventionellen Kissen gewohnt ist.

Badewannenkissen nach den Stand der Technik sind beispielsweise aus der CN 109 171 516 A und der US 2017/251883 A1 bekannt.

Der Erfindung liegt daher die Aufgabe zugrunde, ein Badewannenkissen aufzuzeigen, das verglichen mit einem Badewannenkissen nach dem Stand der Technik eine angenehmere Haptik und eine komfortablere Handhabung ermöglicht.

Die Aufgabe wird gelöst durch ein Badewannenkissen mit den Merkmalen des Anspruchs 1. Die Merkmale der abhängigen Ansprüche betreffen vorteilhafte Ausführungsformen.

Die Aufgabe wird dadurch gelöst, dass der Bezug des Badewannenkissens wasserfest und dennoch wasserdurchlässig ist, sodass beim Einbringen des Badewannenkissens in eine mit Wasser gefüllte Badewanne Wasser in das Badewannenkissen eindringen und so dem Auftrieb des Badewannenkissens entgegenwirken kann.

Die Verwendung eines wasserdurchlässigen und dennoch wasserfesten Bezuges bedeutet, dass der Bezug durch das Wasser keinen Schaden nimmt, das Wasser dennoch in den Bezug eindringen bzw. den Bezug durchdringen kann. Auf diese Weise kann das Wasser in das Innere des Kissenbezugs eindringen, Luft aus diesem verdrängen und so dem Auftrieb entgegenwirken. Das Kissen sinkt hierdurch in das Wasser in der Badewanne ein, sodass es komfortabler zu handhaben ist. Dadurch kann das Kissen so positioniert werden, dass der Oberkörper, insbesondere der gesamte Oberkörper, sowie insbesondere die Hals- und/oder Nackenpartie, abgestützt wird. Darüber hinaus hat sich gezeigt, dass es möglich ist, Kissenbezüge, die für Wasser durchlässig sind und eine angenehmere, insbesondere an Textilien herkömmlicher Art erinnernde Haptik aufweisen, herzustellen. Es hat sich gezeigt, dass sich mit modernen Materialien derartige Kissen realisieren lassen, die für die Verwendung in Badewannen geeignet sind.

Das Badewannenkissen kann bei einer Tiefe von wenigstens 15 cm und/oder höchstens 25 cm und einer Breite von wenigstens 45 cm und/oder höchstens 85 cm eine Höhe von wenigstens 50 cm und/oder höchstens 85 cm aufweisen. Dadurch kann das Kissen die gesamte Rückenpartie abstützen.

Alternativ kann das Badewannenkissen bei einer Tiefe von wenigstens 15 cm und/oder höchstens 25 cm und einer Breite von wenigstens 40 cm und/oder höchstens 70 cm eine Höhe von wenigstens 15 cm und/oder höchstens 25 cm aufweisen. Ein derartiges Kissen kann quer im Fußbereich der Wanne platziert und zum Abstützen der Füße genutzt werden. Dies kann ein "hineinrutschen" in die Wanne, insbesondere bei kleinen Personen, verhindern.

Das Badewannenkissen kann insbesondere ein Gewicht zur Beschwerung des Badewannenkissens aufweisen. Ein derartiges Gewicht bietet den Vorteil, dass es das Badewannenkissen beim Einbringen in die mit Wasser gefüllte Badewanne in das Wasser hineinzieht, sodass das Wasser zügiger in das Badewannenkissen eindringen kann. Das Kissen kann so schneller seine bestimmungsgemäße, zum Teil eingetauchte Position in der Badewanne erreichen.

Das Gewicht kann eine mit einem Schüttgut gefüllte Hülle aufweisen. Ein derartiges Gewicht hat den Vorteil, dass es verformbar ist. Dadurch ist es komfortabler als ein Gewicht aus einem starren Festkörper, der in dem Kissen als störend empfunden werden könnte.

Bei dem Schüttgut kann es sich beispielsweise um Sand, insbesondere um Quarzsand, handeln. Dieser weist eine hinreichend hohe Dichte auf, um eine geeignete Füllung für ein derartiges Gewicht zu sein. Gleichzeitig ist ein derartiger Sand unempfindlich gegenüber Wasser und auch ansonsten ökologisch unbedenklich.

Es hat sich gezeigt, dass ein Gewicht von wenigstens 400 g und/oder höchstens 1000 g, beispielsweise 600 g, geeignet ist, die gewünschte Funktion zu erfüllen.

Die Hülle des Gewichts kann Polychloropren als Werkstoff aufweisen. Polychloropren, auch Chloropren-Kautschuk oder Chlorbutadien-Kautschuk, ist ein Synthesekautschuk, der unter anderem unter dem Namen Neopren bekannt ist. Das Polychloropren kann insbesondere aufgeschäumt sein. Auf diese Weise kann es dem Gewicht eine weiche, wasserbeständige Hülle verleihen.

Der Bezug des Badewannenkissens kann insbesondere ein Kunstfasergewebe als Werkstoff aufweisen. Kunstfasern besitzen im Allgemeinen eine höhere Wasserbeständigkeit als Naturfasern. Darüber hinaus lassen sich Kunstfasern regelmäßig besser trocknen als Naturfasern, wie beispielsweise Baumwolle. Bei dem Kunstfasergewebe kann es sich beispielsweise um ein Polyestergewebe handeln. Das Kunstfasergewebe kann eine Beschichtung, beispielsweise eine PVC-Beschichtung, aufweisen. PVC bzw. Polyvinylchlorid ist ebenfalls ein Kunststoff.

Das Kunstfasergewebe kann eine Porosität von wenigstens 4 %, insbesondere von wenigstens 6 %, aufweisen. Eine solche Porosität ermöglicht es dem Wasser in den Bezug einzudringen. Darüber hinaus kann das Wasser den Bezug auch wieder verlassen, wenn das Kissen nach seiner Verwendung getrocknet wird.

Das Kunstfasergewebe kann eine schimmelhemmende Ausrüstung aufweisen. Insbesondere kann das Kunstfasergewebe eine biologische Beständigkeit nach DIN EN ISO 846 aufweisen, die nach dem Verfahren "A" die Wertung "ausgezeichnet" erreicht.

Die Füllung ist in einem innerhalb des Bezuges angeordneten Inlett aufgenommen. Ein derartiges Inlett kann dann beispielsweise aus dem Bezug mit samt der Füllung herausgenommen und getrennt vom Bezug gewaschen werden. Der Bezug kann ein geeignetes Verschlusselement, beispielsweise einen Klettverschluss, aufweisen. Ein derartiges Verschlusselement ermöglicht es, das Inlett mit samt der Füllung in einfacher Weise aus dem Bezug zu entnehmen. Darüber hinaus kann ebenfalls ein Gewicht in einfacher Weise durch das Öffnen des Verschlusselements in den Bezug eingebracht werden. Das Gewicht ist dann vorzugsweise außerhalb des Inletts angeordnet.

Das Inlett kann ebenfalls aus einem Polyestergewebe hergestellt sein. Bei dem Gewebe, aus dem das Inlett hergestellt ist, handelt es sich um ein 3D-Mesh-Gewebe. Der Vorteil eines derartigen Gewebes ist, dass Wasser leicht in das Innere des Inletts eindringen kann. Ebenso kann die Füllung bei einem derartigen Inlett gut trocknen.

Die Füllung kann Faserkugeln enthalten, insbesondere aus Faserkugeln bestehen. Faserkugeln, auch als Faserbällchen bezeichnet, bilden eine formstabile Füllung. Es hat sich gezeigt, dass eine derartige Füllung auch bei der bestimmungsgemäßen Verwendung als Badewannenkissen eine gute Funktionsfähigkeit zeigt, insbesondere kann die Formstabilität des Kissen auch bei regelmäßigem Eindringen von Wasser in das Kissen langfristig gewährleistet werden. Bei den Faserkugeln kann es sich insbesondere um Hohlfaserkugeln handeln. Die Faserkugeln können silikonisiert sein. Besonders bevorzugt ist die Verwendung silikonisierter Hohlfaserkugeln für die Füllung des Badewannenkissens.

Die in der vorliegenden Beschreibung sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein. Die Erfindung ist nicht auf die beschriebenen Ausführungsformen beschränkt, sondern auf die beigefügten Ansprüche.

## Patentansprüche

1. Badewannenkissen zur Verwendung als Kissen in einer mit Wasser gefüllten Badewanne, mit einem Bezug und einer in dem Bezug angeordneten Füllung, wobei der Bezug wasserfest und dennoch wasserdurchlässig ist, sodass beim Einbringen des Badewannenkissens in eine mit Wasser gefüllte Badewanne Wasser in das Badewannenkissen eindringen und so dem Auftrieb des Badewannenkissens entgegenwirken kann, **dadurch gekennzeichnet, dass** die Füllung in einem innerhalb des Bezugs angeordneten Inlett aufgenommen ist, wobei das Inlett aus einem 3D-Mesh-Gewebe hergestellt ist.

2. Badewannenkissen nach Anspruch 1, **dadurch gekennzeichnet, dass** das Badewannenkissen ein Gewicht zur Beschwerung des Badewannenkissens aufweist.

3. Badewannenkissen nach Anspruch 2, **dadurch gekennzeichnet, dass** das Gewicht eine mit einem Schüttgut gefüllte Hülle aufweist.

4. Badewannenkissen nach Anspruch 3, **dadurch gekennzeichnet, dass** die Hülle des Gewichts Polychloropren als Werkstoff aufweist.

5. Badewannenkissen nach einem der vorigen Ansprüche, **dadurch gekennzeichnet, dass** der Bezug ein Kunstfasergewebe als Werkstoff aufweist.

6. Badewannenkissen nach Anspruch 5, **dadurch gekennzeichnet, dass** das Kunstfasergewebe ein PVC-beschichtetes Polyestergewebe ist.

7. Badewannenkissen nach Anspruch 5 oder 6, **dadurch gekennzeichnet, dass** das Kunstfasergewebe eine Porosität von wenigstens 4%, insbesondere von wenigstens 6%, aufweist.

8. Badewannenkissen nach einem der vorigen Ansprüche, **dadurch gekennzeichnet, dass** die Füllung Faserkugeln, insbesondere aus silikonisierten Hohlfaserkugeln, enthält.

9. Badewannenkissen nach einem der vorigen Ansprüche, **dadurch gekennzeichnet, dass** das Badewannenkissen bei einer Tiefe von wenigstens 15 cm und/oder höchstens 25 cm und einer Breite von wenigstens 45 cm und/oder höchstens 85 cm eine Höhe von wenigstens 50 cm und/oder höchstens 85 cm aufweist.

10. Badewannenkissen nach einem der vorigen Ansprüche, **dadurch gekennzeichnet, dass** das Badewannenkissen bei einer Tiefe von wenigstens 15 cm und/oder höchstens 25 cm und einer Breite von wenigstens 40 cm und/oder höchstens 70 cm eine Höhe von wenigstens 15 cm und/oder höchstens 25 cm aufweist.

## Claims

1. Bathtub pillow for use as a pillow in a bathtub filled with water, the bathtub pillow having a pillowcase and a filling disposed inside the pillowcase, wherein the pillowcase is waterproof and all the same water-permeable so that when the bathtub pillow is introduced into a bathtub filled with water, water can penetrate into the bathtub pillow, thus counteracting buoyancy of the bathtub pillow, **characterized in that** the filling is contained in a ticking disposed inside the pillowcase, wherein the ticking is made of a 3D mesh tissue.

2. Bathtub pillow according to claim 1, **characterized in that** the bathtub pillow has a weight for weighing down the bathtub pillow.

3. Bathtub pillow according to claim 2, **characterized in that** the weight has a shell filled with bulk material.

4. Bathtub pillow according to claim 3, **characterized in that** the shell of the weight has polychloroprene as material.

5. Bathtub pillow according to one of the preceding claims, **characterized in that** the pillowcase has a synthetic fibre tissue as material.

6. Bathtub pillow according to claim 5, **characterized in that** the synthetic fibre tissue is a PVC coated polyester tissue.

7. Bathtub pillow according to claim 5 or 6, **characterized in that** the synthetic fibre tissue has a porosity of at least 4%, in particular of at least 6%.

8. Bathtub pillow according to one of the preceding claims, **characterized in that** the filling contains fibre balls, in particular of siliconized hollow fibre balls.

9. Bathtub pillow according to one of the preceding claims, **characterized in that** the bathtub pillow having a depth of at least 15 cm and/or at most 25 cm and a width of at least 45 cm and/or at most 85 cm has a height of at least 50 cm and/or at most 85 cm.

10. Bathtub pillow according to one of the preceding claims, **characterized in that** the bathtub pillow having a depth of at least 15 cm and/or at most 25 cm and a width of at least 40 cm and/or at most 70 cm has a height of at least 15 cm and/or at most 25 cm.

## Revendications

1. Coussin de baignoire pour utilisation en tant que coussin dans une baignoire remplie d'eau, avec une housse et un rembourrage agencé dans la housse, la housse étant résistante à l'eau mais perméable à l'eau, de telle sorte que lors de l'introduction du coussin de baignoire dans une baignoire remplie d'eau, l'eau peut pénétrer dans le coussin de baignoire et ainsi contrer la flottabilité du coussin de baignoire, **caractérisé en ce que** le rembourrage est logé dans un insert agencé à l'intérieur de la housse, l'insert étant fabriqué à partir d'un tissu maillé 3D.

2. Coussin de baignoire selon la revendication 1, **caractérisé en ce que** le coussin de baignoire présente un poids pour lester le coussin de baignoire.

3. Coussin de baignoire selon la revendication 2, **caractérisé en ce que** le poids comprend une enveloppe remplie d'un matériau en vrac.

4. Coussin de baignoire selon la revendication 3, **caractérisé en ce que** l'enveloppe du poids présente du polychloroprène en tant que matériau.

5. Coussin de baignoire selon l'une quelconque des revendications précédentes, **caractérisé en ce que** la housse présente un tissu en fibres synthétiques en tant que matériau.

6. Coussin de baignoire selon la revendication 5, **caractérisé en ce que** le tissu en fibres synthétiques est un tissu en polyester enduit de PVC.

7. Coussin de baignoire selon la revendication 5 ou 6, **caractérisé en ce que** le tissu en fibres synthétiques présente une porosité d'au moins 4 %, notamment d'au moins 6 %.

8. Coussin de baignoire selon l'une quelconque des revendications précédentes, **caractérisé en ce que** le rembourrage contient des billes de fibres, notamment des billes de fibres creuses siliconées.

9. Coussin de baignoire selon l'une quelconque des revendications précédentes, **caractérisé en ce que** le coussin de baignoire présente une hauteur d'au moins 50 cm et/ou d'au plus 85 cm pour une profondeur d'au moins 15 cm et/ou d'au plus 25 cm et une largeur d'au moins 45 cm et/ou d'au plus 85 cm.

10. Coussin de baignoire selon l'une quelconque des revendications précédentes, **caractérisé en ce que** le coussin de baignoire présente une hauteur d'au moins 15 cm et/ou d'au plus 25 cm pour une profondeur d'au moins 15 cm et/ou d'au plus 25 cm et une largeur d'au moins 40 cm et/ou d'au plus 70 cm.
